# EUROPÄISCHE PATENTSCHRIFT

(11) **EP 0 919 296 B1**
(45) Veröffentlichungstag und Bekanntmachung des Hinweises auf die Patenterteilung: **02.04.2003**
(21) Anmeldenummer: 97120406.0
(22) Anmeldetag: 21.11.1997
(51) Int. Cl.: B21B 1/24, B21B 45/00, C21D 9/00, F27B 9/14

(54) **Nachrüstung von Warmwalzstrassen zum Walzen von dünnen Bändern**
Adaption of hot rolling lines for rolling thin strips
Adaption des trains de laminage chauds pour laminer des bandes minces

(43) Veröffentlichungstag der Anmeldung: 02.06.1999
(73) Patentinhaber: SMS Demag AG, 40237 Düsseldorf (DE)
(72) Erfinder: Rosenthal, Dieter, 57572 Niederfischbach (DE); Kneppe, Günter, Dr., 57271 Hilchenbach (DE); Ladda, Dieter, 57271 Hilchenbach (DE)
(74) Vertreter: Valentin, Ekkehard, Dipl.-Ing.

(56) Entgegenhaltungen:
- EP-A- 0 286 082
- EP-A- 0 499 851
- EP-A- 0 531 755
- EP-A- 0 734 793
- DE-A- 4 017 928
- DE-C- 704 660
- GB-A- 2 301 660
- US-A- 1 839 789
- PATENT ABSTRACTS OF JAPAN vol. 003, no. 142 (C-065), 24.November 1979 -& JP 54 120267 A (TOSHIBA CORP), 18.September 1979,

## Beschreibung

Die Erfindung betrifft eine Warmbandstraße mit einem Hubbalkenofen, einem diesem nachgeordneten Reversiergerüst und ggfs. Scheren und/oder Entzunderungsvorrichtungen, sowie einer folgenden Warmbandfertigstraße zum Fertigen dünnen, austenitisch gewalzten Warmbandes.

Derartige Warmbandstraßen sind in großer Anzahl in Betrieb. Mit diesen Warmbandstraßen lassen sich Warmbänder mit einer Dicke von 1,5 mm, bestenfalls 1,2 mm, walzen. Hier stoßen diese Warmbandstraßen an ihre Grenzen. Eine weitere Absenkung der Walzbanddicke ist mit diesen Straßen nicht möglich. Dafür gibt es zwei Gründe: Einerseits soll die mittlere Temperatur des Bandes am Ausgang des letzten Gerüstes der Warmbandfertigstraße ca. 890° C bis 930 ° C nicht unterschreiten, um ein austenitisches Walzen zu gewährleisten. Andererseits darf die Geschwindigkeit am Ausgang des letzten Gerüstes der Warmbandfertigstraße ca. 11,0 bis 12,5 m/s nicht übersteigen, da ansonsten das Warmband auf dem Auslauf-Rollgang nicht mehr einwandfrei geführt und anschließend gehaspelt werden kann. Hinzu kommt, daß auch das Einfädeln in der Warmbandstraße bei derart hohen Geschwindigkeiten problematisch ist.

In der Vorstraße einer Warmbandstraße werden die Brammen in mehreren Walzstichen zu einem Vorband ausgewalzt. Dabei bildet sich über die Länge des Vorbandes ein Temperaturkeil aus, der wesentlich durch die Abnahmeverteilung während des Walzens und die Walzgeschwindigkeiten beeinflußt wird.

Zusätzlich stellt sich während des Walzvorgangs auch eine Verteilung der Bandtemeperatur über die Breite des Vorbandes ein. Dies resultiert aus größeren Abstrahlungsverlusten an den Bandkanten und durch die Kühlwirkung von Entzunderungswasser. Die Bandkanten können also wesentlich kühler sein als die Bandmitte, wobei Temperaturunterschiede zwischen Bandmitte und Bandkante in der Größenordnung von 75° C bis 125° C vorkommen können.

Damit wird regelmäßig bei den Warmwalzstraßen Vorband in die Warmbandfertigstraße eingeführt, welches an seinen Rändern zwar ein Temperaturniveau an der unteres Grenze der für das erste Walzgerüst der Warmbandfertigstraße notwendigen Temperatur aufweist, dessen Bandmittentemperatur jedoch entsprechend zu hoch liegt. Am Ausgang des letzten Gerüstes muß die Bandmittentemperatur, wie oben erwähnt, mindestens ca. 890° C bis 930 °C betragen.

Hinzu kommt, daß im Hubbalkenofen Bereiche des Einsatzgutes, welche auf dem Balken aufliegen, stärker gekühlt werden als die übrigen Bereich des Einsatzgutes, so daß durch die quer zur Walzrichtung verlaufenden Hubbalken im Einsatzgut quer zur Walzrichtung verlaufende kältere Stellen des Bandes entstehen. Diese sogenannten "skidmarks" müssen ebenfalls beim Eingang in die Warmbandfertigstraße von der Temperatur her berücksichtigt werden, so daß ggfs. die Vorbandmittentemperatur im Bereich außerhalb der skidmarks noch erheblich höher liegt als die Bandkantentemperatur im Bereich der skidmarks.

Während des Walzens in der Fertigstraße verbleibt der noch nicht dem Walzprozess zugeführte Rest des Vorbandes auf dem Rollgang vor der Fertigstraße. Damit befindet sich der hintere Teil des Vorbandes beim Eintritt in den Walzprozess länger auf dem Rollgang und ist stärker abgekühlt als der Bandkopf. Um trotz dieser stetig abnehmenden Einlauftemperatur eine konstante Auslauftemperatur der Fertigstraße sicherzustellen, wird die Walzgeschwindigkeit während des Walzens stetig erhöht. Mit einem solchen Temperatur-speed-up wird der Einfluß abnehmender Einlauftemperaturen kompensiert.

Zusammenfassend ist damit der Walzprozess in einer konventionellen Fertigstraße durch nicht konstante Bandtemperaturen wie folgt gekennzeichnet:
a) nicht konstante Vorbandtemperatur über die Bandlänge
b) kalte Stellen (skidmarks)
c) nicht konstante Vorbandtemperaturen über die Bandbreite
d) stärkeres Abkühlen des Vorbandendes im Vergleich zum Vorbandkopf während des Walzens in der Fertigstraße

Aus der JP 54 120 267 A ist bereits ein kontinuierlich arbeitendes Warmbandwalzwerk bekannt, bei dem zwischen einem Vorwalzgerüst und einer Fertigstraße ein Ausgleichsofen vorgesehen ist. Nach dieser Entgegenhaltung wird nicht auf eine bestehende Walzstraße zurückgegriffen. Es handelt sich vielmehr um eine komplette Neukonstruktion, bei welcher der Ausgleichsofen auch zum Walzen von Bändern mit Dicken oberhalb von 1,2 mm stets in den Walzprozeß eingeschlossen ist.

Die EP 531 755 A1 offenbart ebenfalls eine Walzstraße zur Erzeugung von Warmbreitband, bei der zwischen einer Vorstraße und einer Fertigstraße Öfen vorgesehen sind. Das hier vorgeschlagene Konzept eignet sich jedoch nicht, um in einer bestehenden Warmbandstraße verwirklicht zu werden, da die Walzstraße durch die Öfen sehr lang baut.

Aus der DE 40 17 928 A1 sind Speicheröfen bekannt, die dazu dienen, aus einer Stranggießanlage austretendes Vormaterial aufzunehmen, wenn die nachgeschaltete Walzanlage abgeschaltet ist, die Stranggießanlage jedoch noch weiterhin arbeitet. Das Nachrüsten einer bestehenden Warmbandanlage wird hier nicht vorgeschlagen.

Die GB 2 301 660 A sowie die DE 704 660 C offenbaren Öfen. Der nachträgliche Einbau dieser Öfen zum Zwecke der Temperaturvergleichmäßigung des Walzgutes und zum anschließenden Auswalzen des Walzgutes unter 1,2 mm ist nicht nahegelegt.

Der Erfindung liegt die Aufgabe zugrunde, Warmbandstraßen, mittels derer Band auf Dicken von 1,5 bis 1,2 mm herunter gewalzt werden kann so umzubauen bzw. nachzurüsten, daß die Walzbanddicke unter 1 mm abgesenkt werden kann, wobei die Nachrüstung möglichst kostengünstig ausfallen soll.

Zur Lösung der Aufgabe wird vorgeschlagen, daß ausgehend vom Stand der Technik nach Oberbegriff von Anspruch 1, zwischen dem Reversiergerüst und der Warmbandfertigstraße ein aus der Walzlinie ausfahrbarer Ausgleichsofen vorgesehen wird, der durch eine Anzahl von Aufnahmeplätzen für ausgleichend beheizbare Bänder eine Gesamtheizzeit für jedes Vorband sichert, die ein mehrfaches der Walzzeit in der Warmbandfertigstraße beträgt.

Mittels des Ausgleichsofens lassen sich die Temperaturen im Randbereich des Vorbandes, von Bandanfang bzw. Bandende und evtl. vorhandener skidmarks ausgleichen, so daß ein Vorband mit einer homogenen Temperatur erzeugt wird, wobei die Temperatur des den Ausgleichsofen verlassenden Vorbandes auf die niedrigste für die Warmbandfertigstraße notwendige Eingangstemperatur eingestellt werden kann. In jedem Fall wird die über Länge und Breite konstante Vorbandtemperatur für absolut stationäre Prozessbedindungen in der Fertigstraße sorgen. Damit werden bestmögliche Voraussetzungen für das Walzen von Bändern mit minimalen Endbanddicken geschaffen.

Werden dem Ausgleichsofen Induktionsheizungen zugeordnet, so können gezielt kältere Bereiche des Bandes aufgeheizt bzw. das Temperaturniveau insgesamt beeinflußt werden. Werden Aufnahmeplätze des Ausgleichsofens zueinander parallel angeordnet, so können diese durch einfaches paralleles horizontales bzw. vertikales Verschieben zur Walzlinie zum Be- bzw. Entladen in die Walzlinie gebracht werden.

Werden Fähren und hintereinander angeordnete Aufnahmeplätze vorgesehen, so kann das Vorband ggfs. in einem Kreislauf in die Walzlinie eingebunden sein, wobei die eigentlichen Heizvorrichtung parallel zur Walzlinie angeordnet ist.

Von Vorteil ist, wenn der Ausgleichsofen als Rollenherdofen ausgebildet ist, um hier sicherzustellen, daß keine skidmarks entstehen können.

Soll mit der Warmbandstraße Walzband in Dicken bis zu 1,5 bzw. 1,2 mm heruntergewalzt werden, so läßt sich der Ausgleichsofen aus der Walzlinie ausfahren und an seiner Stelle ein konventioneller Rollgang einfahren.

Die Erfindung wird anhand einer Zeichnung näher erläutert. Dabei zeigen
- Figur 1: einen Ausschnitt einer herkömmlichen, bestehenden Warmwalzstraße,
- Figur 2: einen Ausschnitt der nachgerüsteten Walzstraße nach Figur 1 mit parallelen Aufnahmeplätzen die sowohl horizontal als auch vertikal zur Wahlzlinie angeordnet sein können, und
- Figur 3: eine Walzstraße nach Figur 1 mit nachgerüstetem Ausgleichsofen mit hintereinander angeordneten Aufnahmeplätzen.

Figur 1 zeigt einen Hubbalkenofen 1, dem sich in Walzrichtung 2 ein Reversiergerüst 3 anschließt. Im Hubbalkenofen 1 wird das Einsatzmaterial, z. B. Blöcke, aufgeheizt, und vom Ofen 1 an das Reversiergerüst 3 abgegeben, wo es in mehreren Stichen zu Vorband gewalzt wird.

Dem Reversiergerüst 3 schließt sich ggfs. eine Schere 4 und eine Entzunderungsvorrichtung 5 an. Darauffolgend ist eine mehr-gerüstige Warmbandfertigstraße 6 gezeigt.

Figur 2 zeigt zwischen dem Reversiergerüst 3 und der Warmbandfertigstraße 6 einen Ausgleichsofen 7. Der Ausgleichsofen 7 hat mehrere Aufnahmeplätze 8 bis 8''''. Diese sind in Richtung des Pfeiles 9 verschiebbar, wobei die gezeigte Anordnung sowohl für einen im wesentlichen horizontal als auch für einen im wesentlichen vertikal angeordneten Ausgleichsofen 7 stehen soll. Vor dem Ausgleichsofen 7 ist eine Induktionsheizung 10 dargestellt.

Nachdem im Reversiergerüst 3 die vom Ofen 1 eingesetzten Blöcke auf Vorbanddicke heruntergewalzt worden sind, werden diese in den Ausgleichsofen 7 verbracht. Hier werden die Aufnahmeplätze 8 bis 8'''' nacheinander gefüllt und dabei schrittweise auf dem Bild in Richtung des Pfeiles 9 nach oben verschoben. Sind alle Aufnahmeplätze 8 bis 8'''', die nebeneinander oder aber übereinander liegen können, gefüllt, so werden diese komplett in Pfeilrichtung nach unten verschoben, so daß wieder der Aufnahmeplatz 8 in der Walzlinie liegt. Durch Einschieben eines neuen Vorbandes wird das auf dem Aufnahmeplatz 8 liegende, inzwischen temperaturausgeglichene Vorband in die Warmbandfertigstraße 6 geschoben. Dabei verbleibt das Ende des Vorbandes im Ausgleichsofen 7, so daß ein ungleichmäßiges Abkühlen nicht erfolgen kann. Die Aufnahmeplätze werden so verschoben, daß der Aufnahmeplatz 8' in die Walzlinie kommt und dann auch hier ein neues Vorband unter gleichzeitigen Ausschieben des in der Temperatur ausgeglichenen Vorbandes in den Ausgleichsofen 7 eingeführt wird.

Figur 3 zeigt den Ofen 1, das Reversiergerüst 3 und die Warmbandfertigstraße 6. Weiterhin sind zwei Fähren 11 und 12 zu sehen, zwischen denen die hintereinander angeordneten Aufnahmeplätze 13 bis 13''' des Ausgleichsofens 7' angeordnet sind.

Nachdem der aus dem Ofen 1 kommende Block im Reversiergerüst 3 auf die notwendige Vorbanddicke im Reversierbetrieb gewalzt worden ist, wird das Vorband zur Fähre 11 zurückverbracht und hier aus der Walzlinie heraus in die Linie der Aufnahmeplätze 13 bis 13''' verfahren. Nach erfolgter Homogenisierung werden die Vorbänder nach und nach in die Fähre 12 geschoben, mittels derer sie wieder in die Walzlinie und von da aus in die Warmbandfertigstraße 6 verbracht werden.

### Bezugszeichenübersicht

- 1: Hubbalkenofen
- 2: Walzrichtung
- 3: Reversiergerüst
- 4: Schere
- 5: Entzunderungsvorrichtung
- 6: Warmbandfertigstraße
- 7: Ausgleichsofen
- 8: Aufnahmeplätze
- 9: Pfeil
- 10: Induktionsheizung
- 11: Fähre
- 12: Fähre
- 13: Aufnahmeplätze

## Patentansprüche

1. Warmbandstraße mit einem Hubbalkenofen (1), mindestens einem diesem nachgeordneten Reversiergerüst (3) und ggf. Scheren (4) und/oder Entzunderungsvorrichtungen (5), sowie einer in der gleichen Walzlinie folgenden Warmbandfertigstraße (6) zur Fertigung dünnen, austenitisch gewalzten Warmbandes,
**dadurch gekennzeichnet,**
**daß** zur Absenkung der maximalen Geschwindigkeit und/oder zur weiteren Absenkung der Walzbanddicke zwischen dem Reversiergerüst (3) und der Warmbandfertiggstraße (6) ein aus der Walzlinie ausfahrbarer Ausgleichsofen (7, 7') vorgesehen wird, der durch eine Anzahl von Aufnahmeplätzen (8 - 8""; 13 - 13 "') für ausgleichend beheizbare Vorbänder eine Gesamtheizzeit für jedes Vorband sichert, die ein Mehrfaches der Walzzeit in der Warmbandfertiggstraße (6) beträgt.

2. Warmwalzstraße nach Anspruch 1,
**dadurch gekennzeichnet,**
**daß** dem Ausgleichsofen (7, 7') eine mindestens in vorwählbaren Breitenbereichen des Vorbandes wirksame Induktionsheizung (10) zugeordnet ist.

3. Warmwalzstraße nach Anspruch 2,
**dadurch gekennzeichnet,**
**daß** die Induktionsheizung (10) dem Ausgleichsofen (7, 7') vorgeordnet ist oder in dessen Eingang integriert ist.

4. Warmbandstraße nach einem der Ansprüche 1 bis 3,
**dadurch gekennzeichnet,**
**daß** die Aufnahmeplätze (8 - 8'''') des Ausgleichsofens (7) zueinander parallel angeordnet sind und daß die Aufnahmeplätze (8 - 8'''') horizontal quer zur Walzrichtung (2) verschiebbar sind.

5. Warmbandstraße nach einem der Ansprüche 1 bis 3,
**dadurch gekennzeichnet,**
**daß** die Aufnahmeplätze (8 - 8'''') des Ausgleichsofens (7) zueinander parallel angeordnet sind und daß die Aufnahmeplätze (8 - 8'''') vertikal quer zur Walzrichtung (2) verschiebbar sind.

6. Warmbandstraße nach einem der Ansprüche 1 bis 3,
**dadurch gekennzeichnet,**
**daß** dem Ausgleichsofen (7') mindestens eine quer zur Walzrichtung (2) verschiebbare, mindestens jeweils ein Vorband aufnehmende Fähre (11, 12) zugeordnet ist.

7. Warmbandstraße nach Anspruch 6,
**dadurch gekennzeichnet,**
**daß** die Aufnahmeplätze (13 - 13''') des Ausgleichsofens (7') hintereinander angeordnet und das beidendig des Ausgleichsofen (7') Fähren (11, 12) vorgesehen sind.

8. Warmbandstraße nach einem der Ansprüche 1 bis 7,
**dadurch gekennzeichnet,**
**daß** es sich bei dem Ausgleichsofen (7, 7') um einen Rollenherdofen handelt.

## Claims

1. Hot strip rolling train with a rocker bar furnace (1), at least one reversing roll train (3) arranged downstream thereof and optionally cutters (4) and/or descaling devices (5), as well as a hot strip finishing train (6), which follows in the same rolling line, for finishing thin, austenitic rolled hot strip, **characterised in that** a compensating oven (7, 7') movable out of the rolling line is provided for reducing the maximum speed and/or for further reducing the rolled strip thickness between the reversing stand (3) and the hot strip finishing train (6) and secures, by a number of receiving positions (8 to 8""; 13 to 13"') for starting strips heatable for compensation, a total heating time, which is a multiple of the rolling time in the hot strip finishing train (6), for each starting strip.

2. Hot rolling train according to claim 1, **characterised in that** at least one induction heating means (10) effective in presettable width regions of the starting strip is associated with the compensating oven (7, 7').

3. Hot rolling train according to claim 2, **characterised in that** the induction heating means (10) is arranged upstream of the compensating oven (7, 7') or integrated in the inlet thereof.

4. Hot strip rolling train according to one of claims 1 to 3, **characterised in that** the receiving positions (8 to 8'''') of the compensating oven (7) are arranged parallel to one another and that the receiving positions (8 to 8'"') are displaceable horizontally transversely to the rolling direction (2).

5. Hot strip rolling train according to one of claims 1 to 3, **characterised in that** the receiving positions (8 to 8"") of the compensating oven (7) are arranged parallel to one another and that the receiving positions (8 to 8"") are displaceable vertically transversely to the rolling direction (2).

6. Hot strip rolling train according to one of claims 1 to 3, **characterised in that** at least one ferry (11, 12) displaceable transversely to the rolling direction (2) and receiving at least one respective starting strip is associated with the compensating oven (7').

7. Hot strip rolling train according to claim 6, **characterised in that** the receiving positions (13 to 13"') of the compensating oven (7') are arranged one behind the other and that ferries (11, 12) are provided at both ends of the compensating oven (7').

8. Hot strip rolling train according to one of claims 1 to 7, **characterised in that** the compensating oven (7, 7') is a roller hearth oven.

## Revendications

1. Train à bandes laminées à chaud présentant un four à longerons mobiles (1), au moins une cage réversible (3) disposée après ledit four et le cas échant une cisaille (4) et/ou des dispositifs de décalaminage (5) ainsi qu'un train finisseur de bandes à chaud (6) consécutif dans le même train pour la fabrication de bandes laminées à chaud dans la forme austénitique, minces, **caractérisé en ce qu'**on prévoit pour diminuer la vitesse maximale et/ou pour diminuer davantage l'épaisseur de la bande laminée, entre la cage réversible (3) et le train finisseur de bandes laminées à chaud (6), un four de compensation (7, 7') pouvant être transporté hors de la ligne de laminage, qui garantit par un certain nombre d'emplacements (8-8"" ; 13-13"') pour des ébauches de bandes pouvant être chauffées en compensation, un temps de chauffage total pour chaque ébauche de bande, qui représente un multiple du temps de laminage dans le train finisseur de bandes laminées à chaud (6).

2. Train à bandes laminées à chaud selon la revendication 1, **caractérisé en ce qu'**un chauffage par induction (10) au moins actif dans des zones de largeur pouvant être sélectionnées au préalable de l'ébauche de bande est associé au four de compensation (7, 7').

3. Train à bandes laminées à chaud selon la revendication 2, **caractérisé en ce que** le chauffage par induction (10) est disposé en amont du four de compensation (7, 7') ou est intégré dans son entrée.

4. Train à bandes laminées à chaud selon l'une quelconque des revendications 1 à 3, **caractérisé en ce que** les emplacements (8-8"") du four de compensation (7) sont disposés parallèlement les uns par rapport aux autres et **en ce que** les emplacements (8-8"") peuvent être déplacés horizontalement, transversalement au sens de laminage (2).

5. Train à bandes laminées à chaud selon l'une quelconque des revendications 1 à 3, **caractérisé en ce que** les emplacements (8-8"") du four de compensation (7) sont disposés parallèlement les uns par rapport aux autres et **en ce que** les emplacements (8-8"") peuvent être déplacés verticalement, transversalement au sens de laminage (2).

6. Train à bandes laminées à chaud selon l'une quelconque des revendications 1 à 3, **caractérisé en ce qu'**au moins un bac (11, 12) pouvant être déplacé transversalement par rapport au sens de laminage (2), destiné à recevoir au moins une ébauche de bande est associé au four de compensation (7').

7. Train à bandes laminées à chaud selon la revendication 6, **caractérisé en ce que** les emplacements (13-13"') du four de compensation (7') sont disposés l'une derrière l'autre et **en ce que** des bacs (11, 12) sont prévus au niveau des deux extrémités du four de compensation (7').

8. Train à bandes laminées à chaud selon l'une quelconque des revendications 1 à 7, **caractérisé en ce qu'**il s'agit d'un four à rouleaux pour le four de compensation (7, 7').
